# FASCICULE DE BREVET EUROPEEN

(11) **EP 3 762 918 B1**
(45) Date de publication et mention de la délivrance du brevet: **27.09.2023**
(21) Numéro de dépôt: 19761904.2
(22) Date de dépôt: 05.03.2019
(51) Int. Cl.: G09F 15/00, G09F 7/18

(54) **PROCEDE DE MONTAGE D'UN REVETEMENT SOUPLE TENDU SUR UN CADRE DE FIXATION ET CADRE DE FIXATION POUR LA MISE EN OEUVRE DUDIT PROCEDE**
VERFAHREN ZUR MONTAGE EINER FLEXIBLEN, ÜBER EINEN HALTERAHMEN AUFGESPANNTEN ABDECKUNG UND HALTERAHMEN ZUR DURCHFÜHRUNG EINES SOLCHEN VERFAHRENS
METHOD FOR MOUNTING A FLEXIBLE COVERING STRETCHED OVER A SECURING FRAME, AND SECURING FRAME FOR CARRYING OUT SUCH A METHOD

(30) Priorité: 07.03.2018 FR 1851946
(43) Date de publication de la demande: 13.01.2021
(73) Titulaire: Clipso Productions, 68800 Vieux-Thann (FR)
(72) Inventeur: GEIS, Bernard, 1022 CHAVANNES PRES RENENS (CH)
(74) Mandataire: Fidal Innovation
(86) Numéro de dépôt international: PCT/FR2019/000029
(87) Numéro de publication internationale: WO 2019/170967

(56) Documents cités:
- WO-A1-2013/079956
- US-A- 4 986 332
- US-A- 5 255 459

## Description

### Domaine technique :

La présente invention concerne un procédé de montage d'un revêtement souple tendu sur un cadre de fixation, ledit cadre de fixation comportant un assemblage de profilés de base rigides, chaque profilé de base comportant une première rainure longitudinale constituant un logement de réception pour un bord périphérique dudit revêtement.

L'invention concerne également un cadre de fixation pour la mise en oeuvre dudit procédé de montage, ledit cadre de fixation comportant un assemblage de profilés de base rigides, chaque profilé de base comportant une première rainure constituant un logement de réception pour un bord périphérique dudit revêtement.

### Technique antérieure :

L'invention s'intéresse tout particulièrement, mais pas exclusivement, au domaine de la communication visuelle via des panneaux publicitaires, des supports promotionnels, etc. se présentant sous la forme de cadres textiles tendus idéalement utilisés pour les foires, les expositions, les vitrines de magasin, les bureaux et locaux professionnels, etc. Ces cadres textiles tendus sont communément fabriqués à partir de toiles imprimées, pourvues sur leur pourtour d'un joint en silicone cousu. Les cadres sont quant à eux fabriqués par assemblage de profilés en aluminium, pourvus d'une rainure en U adaptée pour recevoir par emboitement le joint en silicone de la toile imprimée et pour le retenir par pincement. Ainsi, la toile imprimée est fixée et tendue sur le cadre par un emboitement en force du joint silicone dans la rainure. Ce montage a l'avantage de pouvoir être effectué manuellement et sans outil, par une personne non qualifiée et sans danger. Pour démonter la toile, on utilise une languette prévue sur un des côtés de la toile, qui reste accessible à l'extérieur du cadre et permet par simple traction manuelle sur la languette de sortir le joint silicone de la rainure. Cette technique de montage et de démontage est très pratique d'utilisation, accessible à toute personne, sans danger, et permet de remplacer facilement et rapidement les toiles imprimées pour changer et actualiser les visuels de communication.

Toutefois, la fabrication des toiles imprimées pour ce type d'application est contraignante pour plusieurs raisons. Les dimensions des toiles étant strictement imposées par les dimensions des cadres, elles doivent être fabriquées sur mesure et doivent en outre respecter des tolérances de fabrication précises. Après fabrication, elles doivent être reprises pour rapporter un joint en silicone tout le long du bord périphérique de la toile, généralement par une opération de couture qui est délicate à réaliser et consommatrice de temps.

Cette technique connue n'est donc pas totalement satisfaisante.

Le document WO 2013/079956 propose de mettre en oeuvre une pince sur un cadre afin de bloquer et tendre une feuille de matériau sur le cadre. A cet effet, dans ce document, la feuille comprend un seul bord rigidifié, par exemple en y fixant un joint en silicone. La pince est montée sur une première paroi du cadre par clipsage : la pince comprend deux ailes qui viennent enserrer la première paroi du cadre. La pince présente des projections en saillie sur une des ailes, qui viennent en butée contre une deuxième paroi du cadre, parallèle à la première paroi. Le revêtement est ensuite inséré entre les projections et la deuxième paroi du cadre.

Le document WO2013/079956 décrit des panneaux formés par une feuille d'un matériau, étirée sur un cadre.

Le procédé décrit dans ce document présente donc les inconvénients précités, puisqu'au moins un bord doit être rigidifié.

En outre, le retrait de la pince s'avère être une opération délicate. En effet, le revêtement doit préalablement être retiré en exerçant un effort dessus pour le libérer des projections, au risque de l'abîmer. Puis seulement dans un deuxième temps la pince peut être retirée.

### Exposé de l'invention :

La présente invention vise notamment à pallier ces inconvénients en proposant un procédé de montage ainsi qu'un cadre de fixation adapté permettant de simplifier la fabrication du revêtement souple, tout en gardant les mêmes avantages liés à la facilité et à la rapidité de montage et de démontage dudit revêtement sur ledit cadre de fixation, permettant un changement rapide des visuels, une manipulation facile pour toute personne non qualifiée, une utilisation aisée et sécurisée, sans détérioration dudit revêtement qui peut être réutilisé.

Dans ce but, l'invention concerne un procédé de montage du genre indiqué en revendication 1.

Le système de pincement sous compression permet ainsi, par le seul effort de rappel, à la fois d'être maintenu sur un profilé de base et de maintenir un bord du revêtement dans le logement de réception. La mise en place et l'extraction du revêtement et du système de pincement s'en trouvent simplifiées, et les risquent d'abîmer le revêtement ou le système de pincement sont réduits.

Selon l'invention, pour réaliser ledit système de pincement, on utilise des profilés de maintien. Chaque profilé de maintien comporte une première aile et une seconde aile s'étendant dans deux directions parallèles entre elles, la première aile du profilé de maintien venant en contact avec la branche extérieure du profilé de base et la deuxième aile du profilé de maintien venant en contact avec la branche intérieure du profilé de base.

Dans une forme de l'invention, pour réaliser ledit système de pincement, on utilise des profilés de maintien souples, et on emboite au moins un profilé de maintien sur chaque profilé de base, ledit profilé de maintien comportant au moins une première aile que l'on insère sous contrainte dans ledit logement de réception pour qu'elle coopère avec une branche fixe dudit profilé de base et forme avec elle ledit système de pincement.

De manière avantageuse, on utilise un profilé de base pourvu d'une seconde rainure longitudinale s'étendant dans une direction parallèle à celle de la première rainure, ainsi qu'un profilé de maintien comportant une première aile et une seconde aile s'étendant dans deux directions parallèles entre elles, la première aile coopérant avec ladite première rainure pour former ledit système de pincement, et la seconde aile étant emboitée dans ladite seconde rainure dudit profilé de base pour créer une liaison fixe et démontable dudit profilé de maintien. On utilise de préférence un profilé de maintien présentant une section en forme de V ou de U.

On peut en outre prévoir sur ledit revêtement souple, une languette saillante sur au moins un de ses bords périphériques, cette languette étant agencée pour rester accessible à l'extérieur dudit cadre de fixation après montage dudit revêtement, et pour démonter ledit revêtement dudit cadre de fixation, on tire avantageusement sur ladite languette pour extraire ledit bord périphérique correspondant dudit profilé de base, emportant avec lui ledit profilé de maintien correspondant qui se déboite, grâce en particulier à l'effort de rappel du système de pincament sous compression, dudit profilé de base et permet le démontage dudit revêtement.

Selon un mode de réalisation, le revêtement est dépourvu de bord rigidifié.

Pour créer un cadre de fixation autonome et autoportant, on peut assembler lesdits profilés de base entre eux, ou les assembler bout à bout sur un châssis spécifique.

Pour créer un cadre de fixation superposé à une paroi de support, on peut assembler chaque profilé de base bout à bout sur ladite paroi de support.

Dans ce but également, l'invention concerne un cadre de fixation du genre indiqué en revendication 10

Dans une forme préférée de l'invention, ledit système de pincement comporte des profilés de maintien souples, au moins un profilé de maintien étant emboité sur chaque profilé de base, ledit profilé de maintien comportant au moins une première aile insérée sous contrainte dans ledit logement de réception pour qu'elle coopère avec une branche fixe dudit profilé de base et forme avec elle ledit système de pincement.

Ledit profilé de base comporte avantageusement une seconde rainure longitudinale s'étendant dans une direction parallèle à celle de la première rainure, et ledit profilé de maintien comporte avantageusement une première aile et une seconde aile s'étendant dans deux directions parallèles entre elles, la première aile coopérant avec ladite première rainure pour former ledit système de pincement, et la seconde aile étant emboitée dans ladite seconde rainure dudit profilé de base pour créer une liaison fixe et démontable dudit profilé de maintien.

Dans la forme préférée de l'invention, ledit profilé de maintien présente une section en forme de V ou de U.

Toujours dans la forme préférée de l'invention, la première rainure et la seconde rainure dudit profilé de base sont parallèles. La seconde rainure dudit profilé de base peut avoir une profondeur inférieure à celle de la première rainure, et une largeur inférieure à celle de la première rainure.

Selon l'application envisagée, le cadre de fixation peut comporter un dispositif d'assemblage agencé pour assembler lesdits profilés de base entre eux et créer un cadre de fixation autonome et autoportant. Les profilés de base peuvent en outre comporter une patte de fixation s'étendant longitudinalement permettant de les fixer sur une paroi de support ou un châssis spécifique.

### Description sommaire des dessins :

La présente invention et ses avantages apparaîtront mieux dans la description suivante de plusieurs modes de réalisation donnés à titre d'exemples non limitatifs, en référence aux dessins annexés, dans lesquels:
- la figure 1 est une vue en perspective d'un exemple de cadre de fixation autoportant selon l'invention,
- la figure 2 est une section d'un profilé de base entrant dans la fabrication du cadre de la figure 1,
- la figure 3 est une vue en perspective d'un profilé de maintien entrant dans la fabrication du cadre de la figure 1,
- la figure 4 est une vue en perspective du profilé de base de la figure 2 fixé sur une paroi,
- la figure 5 est une vue en coupe d'un cadre de fixation monté sur une paroi, montrant la mise en place d'un revêtement souple, et
- la figure 6 est une vue agrandie du détail A de la figure 5 montrant le maintien dudit revêtement souple dans ledit cadre de fixation.

### Illustrations de l'invention et différentes manières de la réaliser :

Dans les exemples de réalisation illustrés, les éléments ou parties identiques portent les mêmes numéros de référence.

En référence aux figures, l'invention concerne un cadre de fixation 10 permettant le montage et le démontage d'un revêtement 1 souple tendu sur ledit cadre, pour créer notamment mais pas exclusivement un panneau publicitaire, un support promotionnel, ou similaire, utilisé en communication visuelle, en décoration, etc. par exemple dans des foires, expositions, vitrines de magasin, bureaux et locaux professionnels, locaux privés, etc. L'invention n'est bien entendu pas limitée à cette application, et s'étend à la création de caissons d'ambiance, de dalles de fausse paroi, de faux-plafond, de double paroi murale, de panneaux de séparation, ou similaire.

La figure 1 illustre un exemple d'utilisation d'un cadre de fixation 10 en mode autonome et autoportant, pouvant être posé, suspendu, ou accroché sur tout type de support, et la figure 4 illustre un exemple d'utilisation d'un cadre de fixation 10, dont un seul coté est représenté, en mode fixé sur une paroi de support 5, telle qu'un mur, un plafond ou similaire. Pour réaliser ces différentes implantations, on utilise des profilés de base 11 qui sont assemblés pour former un cadre de fixation 10, en les fixant sur une paroi de support 5 (figure 4) ou sur un châssis 6 (figure 1) bout à bout pour couvrir le périmètre de la paroi ou du châssis à recouvrir, ou en les fixant entre eux bout à bout pour créer un cadre de fixation 10 autoportant. La figure 1 illustre un cadre de fixation 10 dit autoportant puisqu'il n'est lié à aucune paroi fixe. Il est toutefois porté par un châssis 6 qui apporte une rigidité supérieure audit cadre. Dans ce cas, le châssis 6 peut être réalisé en toute matière compatible, telle que des longerons en bois, particules de bois compressées, matières synthétiques, matières composites, etc., permettant la fixation notamment par vissage des profilés de base 11. Ces exemples ne sont bien entendu pas limitatifs. En effet, les profilés de base 11 peuvent présenter une section élargie intégrant un socle ou similaire, permettant de s'affranchir du châssis 6 et former par eux-mêmes un cadre de fixation 10 autoportant. Dans ce cas, les profilés de base 11 sont assemblés entre eux soit par des formes d'emboitement complémentaires prévues à leurs extrémités, soit par des pièces d'assemblage rapportées dans les angles, telles que des équerres par exemple.

Le revêtement 1 souple peut être de toute matière compatible avec l'utilisation, plus ou moins extensible, telle qu'une toile tissée enduite ou non, une toile non tissée enduite ou non, un film en matière synthétique ou en matière composite, etc. Le revêtement 1 est fabriqué ou découpé dans un format tenant compte des dimensions du cadre de fixation 10 pour que ses bords périphériques 2 dépassent suffisamment dudit cadre afin qu'ils puissent être introduits à l'intérieur des profilés de base 11 en disposant encore d'un surplus 3 de revêtement à l'intérieur desdits profilés de base 11 (voir figure 6). Ainsi, selon le procédé de montage de l'invention, le format du revêtement 1 n'a pas besoin de respecter des tolérances strictes et contraignantes. Le revêtement 1 est en outre dépourvu de bords rigidifiés, diminuant les coûts de fabrication du revêtement 1.

En effet, le procédé de montage de l'invention est innovant et se démarque des procédés de montage connus, en ce que le cadre de fixation 10 comporte un système de pincement 30 amovible qui permet de maintenir le revêtement 1 sous tension, mais qui n'est ni solidaire aux profilés de base 11, ni solidaire aux bords périphériques 2 dudit revêtement 1. Ce système de pincement 30 est obtenu notamment par des profilés de maintien 31 additionnels, qui sont rapportés sur les profilés de base 11 avant le montage du revêtement 1. Ils sont amovibles par rapport aux profilés de base 11 et permettent ainsi de faciliter le montage et le démontage du revêtement 1, sans difficulté technique, et sans danger, ces opérations pouvant être réalisées par toute personne, sans qualification particulière.

Le profilé de base 11 utilisé dans l'invention est illustré plus particulièrement aux figures 2 et 4 à 6. Il est réalisé à partir d'une pièce allongée, rectiligne et rigide, obtenue de préférence par extrusion d'une matière métallique, telle qu'à titre d'exemple de l'aluminium ou tout autre alliage métallique léger, mais également d'une matière synthétique renforcée, d'une matière composite ou d'une combinaison de ces matières, la matière utilisée étant de préférence non corrosive et le profilé obtenu offrant de préférence une bonne résistance à la flexion dans les conditions normales d'utilisation.

Dans l'exemple représenté, le profilé de base 11 comporte trois branches 12, 13, 14 longitudinales, qui s'étendent dans des directions parallèles et qui sont reliées par un fond 15, à savoir une branche extérieure 12, une branche intermédiaire 13 et une branche intérieure 14. Les termes relatifs « extérieur » et « intérieur » s'entendent au regard de dudit cadre de fixation 10 (figures 5 et 6), et correspondent au côté extérieur du cadre ne comportant pas de revêtement et au côté intérieur du cadre comportant ledit revêtement. Ces trois branches s'étendent plus particulièrement dans des plans parallèles et définissent entre-elles deux rainures 16, 17 longitudinales, ouvertes, sensiblement en forme de U. Une première rainure 16 est définie entre la branche extérieure 12 et la branche intermédiaire 13 et forme un logement de réception pour un bord périphérique 2 du revêtement 1. Elle a ainsi une largeur L1, définie comme étant la distance entre la branche 12 extérieure et la branche 13 intermédiaire, et une profondeur P1 adaptées pour recevoir le système de pincement 30 et le bord périphérique 2 ainsi que le surplus 3 dudit revêtement 1. Une seconde rainure 17 est définie entre la branche intermédiaire 13 et la branche intérieure 14 et forme une zone de fixation pour un profilé de maintien 31. Elle a ainsi une largeur L2, définie comme étant la distance entre la branche 13 intermédiaire et la branche 14 extérieure, et une profondeur P2adaptées à la zone correspondante dudit profilé de maintien 31. Dans l'exemple illustré, la largeur L1 de la première rainure 16 est supérieure à la largeur L2 de la seconde rainure 17, et la profondeur P1 de la première rainure 16 est supérieure à la profondeur P2 de la seconde rainure 17, les profondeurs P1 et P2 étant mesurées à partir de l'extrémité de la branche 14 extérieure. En d'autres termes, la longueur de la branche 13 intermédiaire du côté de la première rainure 16 est supérieure à la longueur de la branche 13 intermédiaire du côté de la deuxième rainure 17. La distance L0 de l'ouverture définie entre la branche extérieure 12 et la branche intérieure 14 est égale à la somme des largeurs L1 et L2 et de l'épaisseur de la branche intermédiaire 13. La longueur P0 de la branche extérieure 12 est de préférence supérieure aux profondeurs P1 et P2 desdites rainures 16, 17. Cette branche extérieure 12 est plus longue que les autres branches 13, 14 et est prévue pour au moins affleurer le revêtement 1 lorsqu'il est monté et tendu sur le cadre de fixation 10 (voir figure 5 et 6). En effet, elle constitue la face extérieure du cadre de fixation 10 lorsque ce dernier est autoportant selon la figure 1 et contribue à l'esthétique du panneau obtenu. Bien entendu, toute autre disposition et/ou dimension compatibles des branches 12, 13 et 14 et des rainures 16, 17 peuvent convenir.

Le profilé de base 11 comporte en outre au moins une patte de fixation 18 qui s'étend longitudinalement et dans le prolongement du fond 15, perpendiculairement auxdites branches 12, 13 et 14. Cette patte de fixation 18 comporte des perforations 19 réparties, de préférence régulièrement, sur la longueur dudit profilé pour recevoir des vis de fixation 20 servant à fixer le profilé de base 11 sur une paroi de support 5 ou sur un châssis 6 comme illustré dans les figures 1 et 4. Le profilé de base 11 comporte également sur ladite patte de fixation 18 des rainures de renfort 21 participant à la rigidification du profilé, notamment dans le sens des efforts de flexion. Bien entendu, le profilé de base 11 tel qu'illustré peut présenter une section différente tout en gardant ses fonctionnalités. Il peut notamment comporter une section élargie intégrant un socle ou similaire, lui permettant d'être à lui seul un profilé autoportant.

Le système 30 de pincement fonctionne sous contrainte de compression, c'est-à-dire qu'il est inséré sur le profilé de base 11 en étant sous compression, de sorte que l'effort de rappel assure à la fois le maintien du système 30 de pincement sur le profilé de base 11 et le maintien du revêtement 3 sur le profilé de base 11.

Dans ce qui suit, on présente l'exemple selon lequel le système de pincement 30 comprend un, en pratique une pluralité, de profilé de maintien 31, qui coopèrenet chacun avec un profilé de base 11, un profilé 11 de base pouvant coopérer avec plusieurs profilés de maintien 31.

Le profilé de maintien 31 utilisé dans l'invention est illustré plus particulièrement aux figures 3, 5 et 6. Il est réalisé à partir d'une pièce allongée, rectiligne, souple, obtenue de préférence par extrusion d'une matière synthétique, telle qu'à titre d'exemple du polychlorure de vinyle (PVC) ou toute autre matière équivalente. En particulier, le profilé de maintien 31 comporte deux ailes 32, 33 longitudinales, une première aile 32 et une seconde aile 33, qui s'étendent dans des directions parallèles. Ces deux ailes 32, 33 sont symétriques ou non, et assemblées par une zone de pliure 34 ou de courbure pour former un V ou un U, conférant au profilé de maintien 31 ses propriétés de souplesse et d'élasticité.

Plus précisément, le profilé 31 de maintien fonctionne comme un ressort de compression : en absence de contrainte extérieure, l'extrémité libre de la première aile 32 est à une distance de l'extrémité libre de la deuxième aile 33 d'une valeur initiale déterminée. Lorsque les deux ailes 32, 33 sont rapprochées l'une de l'autre en exerçant un effort de compression, c'est-à-dire lorsque la distance entre les extrémités libres des deux ailes 32, 33 est réduite, la déformabilité et l'élasticité de la zone de pliure impliquent un effort de rappel tendant à ramener la distance entre l'extrémité libre deux ailes 32, 33 à sa valeur initiale.

Ainsi, lorsqu'il est au repos, non sollicité, en absence de contrainte extérieure, en position dite déverrouillée, le profilé de maintien 31 adopte une position naturelle ouverte dans laquelle l'écartement E à l'extrémité libre de ses ailes 32, 33 est supérieur à la largeur L0 de l'ouverture délimitée entre la branche extérieure 12 et la branche intérieure 14 dudit profilé de base 11 comprenant le logement de réception. Bien entendu, le profilé de maintien 31 tel qu'illustré peut présenter une section différente tout en gardant ses fonctionnalités.

La figure 6 illustre plus particulièrement le principe de fonctionnement du système 30 de pincement. Celui-ci doit être monté dans un profilé de base 11 avant la mise en place du revêtement 1 en le maintenant sous contrainte de compression entre la branche extérieure 12 et la branche intérieure 4 du profilé de base 11. Plus précisément, selon le mode de réalisation illustré sur la figure 6 dans lequel le système de pincement 30 comprend le profilé de maintien 31, pour effectuer l'opération de montage, l'opérateur saisit le profilé de maintien 31 d'une main ou des deux mains en fonction de sa longueur, le superpose au profilé de base 11 de telle sorte que l'ouverture du V regarde le profilé de base 11, le rapproche du profilé de base 11 en faisant un mouvement de translation sensiblement perpendiculaire au fond 15, met en contact l'extrémité de la première aile 32 contre la branche extérieure 12 du profilé de base 11 en la contraignant de manière à rapprocher les deux ailes 32, 33 et réduire leur écartement E, continue son mouvement de translation pour emboiter la seconde aile 33 dans la seconde rainure 17 dudit profilé de base 11 jusqu'au fond. La profondeur de la seconde rainure 17 est définie pour ménager un espace libre entre le fond de la première rainure 16 et la première aile 32 du profilé de maintien 31 pour y loger librement le surplus 3 du revêtement 1. La hauteur de la branche intermédiaire 13 du profilé de base 11 est inférieure aux deux autres mais suffisante pour assurer le blocage de la seconde aile 33 du profilé de maintien 31 sans gêner son fonctionnement.

Dans cette position, la première aile 32 est maintenue sous contrainte dans la première rainure 16, et la seconde aile 33 est bloquée en position dans la seconde rainure 17 du profilé de base 11. Grâce à l'élasticité du profilé de maintien 31 sous contrainte de compression, les ailes 32, 33 exercent des efforts de pression opposés contre les branches extérieure 12 et intérieure 14 qui assurent ainsi un maintien et un pincement efficace du profilé de maintien 31 rendu solidaire du profilé de base 11.

Le montage du revêtement 1 nécessite un outil d'insertion 7 traditionnel, à savoir un outil à lame plate 8, appelé communément une spatule dont la forme est plutôt arrondie pour ne pas blesser le revêtement 1. La figure 5 illustre le mode d'insertion du bord périphérique 2 du revêtement 1 dans le profilé de base 11 en introduisant en force pour vaincre le système de pincement 30, la lame 8 de l'outil d'insertion 7 qui accompagne ledit bord périphérique 2 dans la première rainure 16 entre la branche extérieure 12 du profilé de base 11 et la première aile 32 du profilé de maintien 31 jusqu'au fond de ladite première rainure 16. Lors du retrait de la lame 8 de l'outil d'insertion 7, le système de pincement 30 revient en position initiale, c'est-à-dire que la première aile 32 du profilé de maintien 31 revient au contact de la branche extérieure 12 et bloque par pincement le bord périphérique 2 du revêtement 1, le surplus 3 étant logé et retenu à l'arrière de cette aile dans le fond de ladite première rainure 16.

Le démontage du revêtement nécessite une languette saillante (non représentée) d'au moins un des bords périphériques 2 du revêtement 1, qui reste à l'extérieur du cadre de fixation 10 après montage du revêtement 1. Lorsque l'opérateur souhaite remplacer le revêtement 1 pour changer de visuel ou le mettre à jour, il lui suffit de tirer sur la languette saillante pour extraire le bord périphérique 2 du revêtement 1 du profilé de base 11 en effectuant un mouvement de translation sensiblement perpendiculaire au plan défini par ledit cadre de fixation 10. Lors de ce mouvement d'extraction, le surplus 3 du revêtement 1 stocké dans le fond de la première rainure 16 du profilé de base 11, emporte avec lui le profilé de maintien 31, en déboitant sa seconde aile 33 de la seconde rainure 17 du profilé de base 11. En effet, comme le profilé de maintien 31 est sous contrainte de compression entre la branche extérieure 12 et la branche intérieure 14 du profilé de base 11, le mouvement d'extraction tend à écarter les ailes 32, 33 du profilé de maintien 31, dans le sens de l'effort de rappel du profilé de maintien 31 sous contrainte de compression. Le retrait du profilé de maintien 31 s'en trouve facilité. L'extrémité libre de la première aile 32 peut être arrondie afin de faciliter davantage encore le retrait du profilé de maintien 31 et limiter davantage les risques d'abîmer le revêtement 1.

Une fois une partie du revêtement 1 libérée, il suffit d'extraire à la main le reste des bords périphériques 2 et des profilés de maintien 31.

L'extraction du revêtement 1 et du profilé de maintien 31 est ainsi réalisée par le mouvement d'extraction accompagné par l'effort de rappel du profilé de maintien 31, de sorte que le revêtement 1 et le profilé de maintien 31 ne sont pas abîmés lors de l'extraction, et peuvent tous deux être réutilisés. Les coûts de mise en oeuvre du care 10 de fixation sont ainsi réduits.

Il ressort clairement de cette description que l'invention permet d'atteindre les buts fixés, à savoir un système de montage et de démontage rapide et facile d'un revêtement souple sur un cadre de fixation, simple, sans danger, accessible à toute personne non qualifiée, sans détériorer le revêtement étant qu'il est maintenu sous tension dans ledit cadre de fixation par l'intermédiaire du système de pincement 30 rapporté, entre des surfaces lisses, sans relief, ni crantage.

Le système de pincement 30 fonctionne sous contrainte de compression lorsqu'il est inséré sur le cadre, entre la branche 12 extérieure et la branche 14 intérieure, et par le seul effort de rappel, il réalise à la fois la retenue du revêtement dans le cadre, en le bloquant contre la branche 12 extérieure, et sa propre retenue sur le cadre. Seul cet effort de rappel doit être vaincu pour extraire la fois le système de pincement 30 et le revêtement 3 du cadre 10.

La forme du système de pincement 30 peut alors être simple, aucun relief, aucune projection ou aucun crantage n'étant requis, de sorte qu'il peut aisément être fabriqués en une unique étape par exemple d'extrusion, diminuant les coûts de fabrication.

La présente invention se passe totalement de spécificités sur le revêtement 3. Notamment, il n'est pas nécessaire de mettre en place des moyens de rigidification d'un ou plusieurs bords.

## Revendications

1. Procédé de montage d'un revêtement (1) souple tendu sur un cadre de fixation (10), ledit cadre de fixation comportant un assemblage de profilés de base (11) rigides, chaque profilé de base (11) comportant une première rainure (16) longitudinale constituant un logement de réception pour un bord périphérique (2) dudit revêtement (1), et comportant une branche (12) extérieure et une branche (14) intérieure, **caractérisé en ce que**, avant de monter ledit revêtement (1) sur ledit cadre de fixation (10), l'on ajoute sur chaque profilé de base (11) un système de pincement (30), **en ce que** pour réaliser ledit système de pincement (30), on utilise des profilés (31) de maintien, chaque profilé (31) de maintien comportant une première aile (32) et une seconde aile (33) s'étendant dans deux directions parallèles entre elles, la première aile (32) du profilé (31) de maintien venant en contact avec la branche (12) extérieure du profilé de base (11) et la deuxième aile (33) du profilé (31) de maintien venant en contact avec la branche (14) intérieure du profilé de base (11), le système de pincement (30) étant inséré sous contrainte de compression en rapprochant la première aile (32) et la deuxième aile (33) entre la branche (12) extérieure et la branche (14) intérieure du profilé de base (11), ledit système de pincement (30) étant agencé pour retenir ledit bord périphérique (2) dans ledit logement de réception, ledit système de pincement (30) étant amovible et comprend au moins une pièce distincte et séparée desdits profilés de base (11) et dudit revêtement (1), et **en ce que**, pour monter ledit revêtement (1) sur ledit cadre de fixation (10), l'on introduit le bord périphérique (2) dudit revêtement dans ledit logement de réception à l'encontre de la compression dudit système de pincement (30) en utilisant un outil d'insertion (7), ledit bord périphérique (2) dudit revêtement étant inséré entre la branche extérieure (12) du profilé de base (11) et la première aile (32) du profilé de maintien (31) jusqu'au fond de ladite rainure (16) longitudinale, de sorte que l'effort de rappel du profilé (31) de maintien assure à la fois le maintien du système (30) de pincement sur le profilé de base (11) et le maintien du revêtement (3) sur le profilé de base (11)..

2. Procédé de montage selon la revendication 1, **caractérisé en ce que**, pour réaliser ledit système de pincement (30), l'on utilise des profilés de maintien (31) souples, **en ce que** l'on emboite au moins un profilé de maintien (31) sur chaque profilé de base (11), et **en ce que** la première aile (32) est insérée sous contrainte dans ledit logement de réception pour qu'elle coopère avec une branche (12) fixe dudit profilé de base (11) et pince le revêtement (3).

3. Procédé de montage selon la revendication 1 ou la revendication 2, **caractérisé en ce que** l'on utilise un profilé de base (11) pourvu d'une seconde rainure (17) longitudinale s'étendant dans une direction parallèle à celle de la première rainure (16), et **en ce que** la première aile (32) coopère avec ladite première rainure (16) pour former ledit système de pincement (30), et la seconde aile (33) étant emboitée dans ladite seconde rainure (17) dudit profilé de base (11) pour créer une liaison fixe et démontable dudit profilé de maintien (31).

4. Procédé de montage selon l'une quelconque des revendications précédentes, **caractérisé en ce que** l'on utilise un profilé de maintien (31) présentant une section en forme de V ou de U.

5. Procédé de montage selon l'une quelconque des revendications précédentes, **caractérisé en ce que** l'on prévoit sur ledit revêtement (1) souple, une languette saillante sur au moins un de ses bords périphériques (2), cette languette étant agencée pour rester accessible à l'extérieur dudit cadre de fixation (10) après montage dudit revêtement (1), et **en ce que** pour démonter ledit revêtement (1) dudit cadre de fixation (10), l'on tire sur ladite languette pour extraire ledit bord périphérique (2) correspondant dudit profilé de base (11), emportant avec lui ledit profilé de maintien (31) correspondant qui se déboite dudit profilé de base (11) et permet le démontage dudit revêtement (1).

6. Procédé de montage selon l'une quelconque des revendications précédentes, **caractérisé en ce que** l'on assemble lesdits profilés de base (11) entre eux pour créer un cadre de fixation (10) autonome et autoportant.

7. Procédé de montage selon l'une quelconque des revendications 1 à 4, **caractérisé en ce que** l'on assemble chaque profilé de base (11) bout à bout sur un châssis (6) pour créer un cadre de fixation (10) avec châssis autonome et autoportant.

8. Procédé de montage selon l'une quelconque des revendications 1 à 4, **caractérisé en ce que** l'on assemble chaque profilé de base (11) bout à bout sur une paroi de support (5) pour créer un cadre de fixation (10) superposé à ladite paroi de support (5).

9. Procédé de montage selon l'une quelconque des revendications précédentes, dans lequel le revêtement (1) est dépourvu de bord rigidifié.

10. Cadre de fixation (10), pour la mise en oeuvre du procédé de montage selon l'une quelconque des revendications précédentes, ledit cadre de fixation (10) comportant un assemblage de profilés de base (11) rigides, chaque profilé de base (11) comportant une première rainure (16) constituant un logement de réception pour un bord (2) périphérique dudit revêtement (1) et comportant une branche (12) extérieure et une branche (14) intérieure, **caractérisé en ce que** le cadre comporte en outre un système de pincement (30) rapporté directement sur chaque profilé de base (11), **en ce que** ledit système de pincement (30) comporte des profilés (31) de maintien, chaque profilé (31) de maintien comportant une première aile (32) et une seconde aile (33) s'étendant dans deux directions parallèles entre elles, la première aile (32) du profilé de maintien (31) venant en contact avec la branche (12) extérieure du profilé de base (11) et la deuxième aile (33) du profilé de maintien (31) venant en contact avec la branche (14) intérieure du profilé de base (11), ledit système de pincement (31) étant agencé pour être inséré sous contrainte de compression en rapprochant la première aile (32) et la deuxième aile (33) entre la branche (12) extérieure et la branche (14) intérieure du profilé de base (11), et agencé pour retenir ledit bord périphérique (2) dans ledit logement de réception lors du montage dudit revêtement (1), ledit système de pincement (30) étant amovible et comprend au moins une pièce distincte et séparée desdits profilés de base (11) et dudit revêtement (1).

11. Cadre de fixation selon la revendication 10, **caractérisé en ce que** ledit système de pincement (30) comporte des profilés de maintien (31) souples, au moins un profilé de maintien (31) étant emboité sur chaque profilé de base (11), et **en ce que** ledit profilé de maintien (31) comporte au moins une première aile (32) insérée sous contrainte dans ledit logement de réception pour qu'elle coopère avec une branche (12) fixe dudit profilé de base (11) et forme avec elle ledit système de pincement (30).

12. Cadre de fixation selon la revendication 10, **caractérisé en ce que** ledit profilé de base (11) comporte une seconde rainure (17) longitudinale s'étendant dans une direction parallèle à celle de la première rainure (16), et **en ce que** ledit profilé de maintien (31) comporte une première aile (32) et une seconde aile (33) s'étendant dans deux directions parallèles entre elles, la première aile (32) coopérant avec ladite première rainure (16) pour être apte à pincer le revêtement (3), et la seconde aile (33) étant emboitée dans ladite seconde rainure (17) dudit profilé de base (11) pour créer une liaison fixe et démontable dudit profilé de maintien (17).

13. Cadre de fixation selon l'une quelconques des revendications 10 à 12, **caractérisé en ce que** ledit profilé de maintien (31) présente une section en forme de V ou de U.

## Patentansprüche

1. Verfahren für die Montage einer flexiblen Verkleidung (1), die auf einen Befestigungsrahmen (10) gespannt ist, wobei der Befestigungsrahmen eine Verbindung von starren Grundprofilen (11) aufweist, jedes Grundprofil (11) eine erste Längsnut (16) aufweist, die einen Sitz für die Aufnahme eines Randes (2) der Verkleidung (1) darstellt und einen äußeren Schenkel (12) und einen inneren Schenkel (14) aufweist, wobei vor der Montage der Verkleidung (1) auf den Befestigungsrahmen (10) auf jedem Grundprofil (11) ein Klemmsystem (30) hinzufügt wird, **dadurch gekennzeichnet, dass** zur Ausführung des Klemmsystems (30) Halteprofile (31) verwendet werden, jedes Halteprofil (31) einen ersten Flansch (32) und einen zweiten Flansch (33) aufweist, die in zwei zueinander parallelen Richtungen verlaufen, wobei der erste Flansch (32) des Halteprofils (31) mit dem äußeren Schenkel (12) des Grundprofils (11) in Berührung kommt und der zweite Flansch (33) des Halteprofils (31) mit dem inneren Schenkel (14) des Grundprofils (11) in Berührung kommt, **dadurch gekennzeichnet, dass** das Klemmsystem (30) unter Druckspannung eingeführt wird, indem der erste Flansch (32) und der zweite Flansch (33) zwischen dem äußeren Schenkel (12) und dem inneren Schenkel (14) des Grundprofils (11) angenähert werden, wobei das Klemmsystem (30) so ausgestaltet ist, dass der Rand (2) im Aufnahmesitz festgehalten wird, wobei das Klemmsystem (30) abnehmbar ist und mindestens ein separates, von den Grundprofilen (11) und der Verkleidung (1) getrenntes Teil aufweist, und **dadurch gekennzeichnet, dass** zur Montage der Verkleidung (1) auf dem Befestigungsrahmen (10) der Rand (2) der Verkleidung gegen den Druck des Klemmsystems (30) mit einem Einführungswerkzeug (7) in den Aufnahmesitz eingeführt wird, wobei der Rand (2) der Verkleidung zwischen dem äußeren Schenkel (12) des Grundprofils (11) und dem ersten Flansch (32) des Halteprofils (31) bis an den Boden der Längsnut (16) eingeführt wird, so dass die Rückstellkraft des Halteprofils (31) sowohl für den Halt des Klemmsystems (30) auf dem Grundprofil (11) als auch für den Halt der Verkleidung (3) auf dem Grundprofil (11) sorgt.

2. Montageverfahren nach Anspruch 1, **dadurch gekennzeichnet, dass** zur Ausführung des Klemmsystems (30) flexible Halteprofile (31) verwendet werden, und **dadurch gekennzeichnet, dass** mindestens ein Halteprofil (31) auf jedes Grundprofil (11) gesteckt wird und der ersten Flansch (32) unter Druckspannung in den Aufnahmesitz eingeführt wird, damit er zusammen mit einem feststehenden Schenkel (12) des Grundprofils (11) die Verkleidung (3) einklemmt.

3. Montageverfahren nach Anspruch 1 oder Anspruch 2, **dadurch gekennzeichnet, dass** ein Grundprofil (11) verwendet wird, das mit einer zweiten Längsnut (17) versehen ist, die parallel zur Richtung der ersten Nut (16) verläuft, und **dadurch gekennzeichnet, dass** der erste Flansch (32) zusammen mit der ersten Nut (16) das Klemmsystem (30) bildet, und der zweite Flansch (33) in die zweite Nut (17) des Grundprofils (11) eingesteckt ist, um eine feste und demontierbare Verbindung des Halteprofils (31) zu bilden.

4. Montageverfahren nach einem beliebigen der vorhergehenden Ansprüche, **dadurch gekennzeichnet, dass** ein Halteprofil (31) verwendet wird, das einen V- oder U-förmigen Querschnitt aufweist.

5. Montageverfahren nach einem beliebigen der vorhergehenden Verfahren, **dadurch gekennzeichnet, dass** auf der flexiblen Verkleidung (1) eine hervorstehende Lasche an mindestens einem ihrer Ränder (2) vorgesehen ist, wobei diese Lasche so ausgestaltet ist, dass sie nach der Montage der Verkleidung (1) außerhalb des Befestigungsrahmens (10) zugänglich bleibt, und **dadurch gekennzeichnet, dass** man zum Demontieren der Verkleidung (1) vom Befestigungsrahmen (10) an dieser Lasche zieht, um den entsprechenden Rand (2) aus dem Grundprofil (11) zu lösen, wobei mach auch das entsprechende Halteprofil (31) aus dem Grundprofil (11) löst und die Demontage der Verkleidung (1) ermöglicht.

6. Montageverfahren nach einem beliebigen der vorhergehenden Ansprüche, **dadurch gekennzeichnet, dass** die Grundprofile (11) miteinander verbunden werden, um einen eigenständigen und selbstragenden Befestigungsrahmen (10) zu bilden.

7. Montageverfahren nach einem beliebigen der vorhergehenden Ansprüche 1 bis 4, **dadurch gekennzeichnet, dass** jedes Grundprofil (11) auf Stoß auf ein Gestell (6) montiert wird, um einen Befestigungsrahmen (10) mit einem eigenständigen und selbsttragenden Gestell zu schaffen.

8. Montageverfahren nach einem beliebigen der vorhergehenden Ansprüche 1 bis 4, **dadurch gekennzeichnet, dass** jedes Grundprofil (11) auf Stoß auf eine Stützwand (5) montiert wird, um einen Befestigungsrahmen (10) zu schaffen der über der Stützwand (5) liegt.

9. Montageverfahren nach einem beliebigen der vorhergehenden Ansprüche, bei dem die Verkleidung (1) keinen versteiften Rand besitzt.

10. Befestigungsrahmen (10) für die Durchführung des Montageverfahrens nach einem beliebigen der vorhergehenden Ansprüche, wobei der Befestigungsrahmen (10) eine Verbindung von starren Grundprofilen (11) aufweist, jedes Grundprofil (11) eine erste Längsnut (16) aufweist, die einen Sitz für die Aufnahme eines Randes (2) der Verkleidung (1) darstellt und einen äußeren Schenkel (12) und einen inneren Schenkel (14) aufweist, **dadurch gekennzeichnet, dass** der Rahmen ferner ein Klemmsystem (30) aufweist, das direkt auf jede Grundprofil (11) aufgesetzt ist, **dadurch gekennzeichnet, dass** das Klemmsystem (30) Halteprofile (31) aufweist, wobei jedes Halteprofil (31) einen ersten Flansch (32) und einen zweiten Flansch (33) aufweist, die in zwei zueinander parallelen Richtungen verlaufen, wobei der erste Flansch (32) des Halteprofils (31) mit dem äußeren Schenkel (12) des Grundprofils (11) in Berührung kommt und der zweite Flansch (33) des Halteprofils (31) mit dem inneren Schenkel (14) des Grundprofils (11) in Berührung kommt, wobei das Klemmsystem (31) so ausgestaltet ist, dass es unter Druckspannung eingeführt wird, indem der erste Flansch (32) und der zweite Flansch (33) zwischen dem äußeren Schenkel (12) und dem inneren Schenkel (14) des Grundprofils (11) angenähert werden, und so ausgestaltet ist, dass der Rand (2) bei der Montage der Verkleidung (1) im Aufnahmesitz festgehalten wird, wobei das Klemmsystem (30) abnehmbar ist und mindestens ein separates, von den Grundprofilen (11) und der Verkleidung (1) getrenntes Teil aufweist.

11. Befestigungsrahmen nach Anspruch 10, **dadurch gekennzeichnet, dass** das Klemmsystem (30) flexible Halteprofile (31) aufweist, wobei mindestens ein Halteprofil (31) auf jedes Grundprofil (11) gesteckt wird, und **dadurch gekennzeichnet, dass** das Halteprofil (31) mindestens einen ersten Flansch (32) aufweist, der unter Druckspannung in den Aufnahmesitz eingeführt wird, damit er zusammen mit einem feststehenden Schenkel (12) des Grundprofils (11) das Klemmsystem (30) bildet.

12. Befestigungsrahmen nach Anspruch 10, **dadurch gekennzeichnet, dass** das Grundprofil (11) eine zweite Längsnut (17) aufweist, die parallel zur Richtung der ersten Nut (16) verläuft , und **dadurch gekennzeichnet, dass** das Halteprofil (31) einen ersten Flansch (32) und einen zweiten Flansch (33) aufweist, die in zwei zueinander parallelen Richtungen verlaufen, wobei der erste Flansch (32) mit der ersten Nut (16) zusammenwirkt, um dazu geeignet zu sein, die Verkleidung (3) zu klemmen, und der zweite Flansch (33) in die zweite Nut (17) des Grundprofils (11) eingesteckt ist, um eine feste und demontierbare Verbindung des Halteprofils (17) zu bilden.

13. Befestigungsrahmen nach einem beliebigen der Ansprüche 10 bis 12, **dadurch gekennzeichnet, dass** das Halteprofil (31) einen V- oder U-förmigen Querschnitt aufweist.

## Claims

1. A method for mounting a flexible canvas (1) stretched over a fixing frame (10), said fixing frame comprising an assembly of rigid base profiles (11), each base profile (11) comprising a first longitudinal groove (16) constituting a receiving housing for a peripheral edge (2) of said covering (1), and comprising an outer branch (12) and an inner branch (14), wherein, before mounting said canvas (1) on said fixing frame (10), a clamping system (30) is added to each base profile (11), wherein for obtaining said clamping system (30), holding profiles (31) are implemented, each holding profile (31) comprising a first wing (32) and a second wing (33) which extend in parallel directions, the first wing (32) of the holding profile (31) being brought against the outer branch (12) of the base profile (11) and the second wing (33) of the holding profile (31) being brought against the inner branch (14) of the base profile (11),
**Characterized in that** the clamping system (30) is inserted under compressive constraint by bringing closer the first wing (32) and the second wing (33) between the outer branch (12) and the inner branch (14) of the base profile (11), said clamping system (30) being arranged to retain said peripheral edge (2) in said receiving housing, said clamping system (30) being removable and comprising at least one distinct and separate part of said base profiles (11) and said canvas (1), and **in that**, in order to mount said canvas (1) on said fixing frame (10), the peripheral edge (2) of said canvas is introduced into said receiving housing against the compression of said pinching system (30) using an insertion tool (7), said peripheral edge (2) being inserted between the outer branch (12) of the base profile (11) and the first wing (32) of the holding profile (31) to the bottom of said longitudinal groove (16), so that the return force of the holding profile (31) ensures both the holding of the clamping system (30) on the base profile (11) and the maintenance of the canvas (3) on the base profile (11).

2. Mounting method according to claim 1, **characterized in that**, to achieve said clamping system (30), one uses holding profiles (31) flexible, **in that** one fits the at least one holding profile (31) on each base profile (11), said holding profile (31) comprising at least a first wing (32) which is inserted under constraint into said receiving housing so that it cooperates with a fixed branch (12) of said base profile (11) and clamps the canvas (3).

3. Mounting method according to claim 1 or 2, **characterized in that** one uses a base profile (11) provided with a second longitudinal groove (17) extending in a direction parallel to that of the first groove (16), and **in that** the first wing (32) cooperates with said first groove (16) to form said clamping system (30), and the second wing (33) being fitted into said second groove (17) of said base profile (11) to create a fixed and removable connection of said holding profile ( 31).

4. Mounting method according to any of the preceding claims, **characterized in that** a holding profile (31) having a V-shaped or U-shaped section is used.

5. Mounting method according to anyone of the preceding claims, **characterized in that** there is provided on said flexible canvas (1), a protruding tab on at least one of its peripheral edges (2), this tab being arranged for remaining accessible outside said fixing frame (10) after mounting said canvas (1), and **in that** to remove said canvas (1) from said fixing frame (10), said tab is pulled to extract said corresponding peripheral edge (2) of said base profile (11), taking with it said corresponding holding profile (31) which disengages from said base profile (11) and enables said canvas (1) to be removed.

6. Mounting method according to anyone of the preceding claims, **characterized in that** said base profiles (11) are assembled together to create a fixing frame (10) that is autonomous and self-supporting.

7. Mounting method according to any one of claims 1 to 4, **characterized in that** one assembles each base section (11) end-to-end on a frame (6) to create a fixing frame (10) with autonomous and self-supporting frame.

8. The assembly method according to any one of claims 1 to 4, **characterized in that** each base section (11) is assembled end-to-end on a support wall (5) to create a fixing frame (10) superimposed on said support wall (5).

9. The mounting method according to any one of the preceding claims, wherein the canvas (1) has no stiffened edge.

10. Fixing frame (10), for the implementation of the mounting method according to any one of the preceding claims, said fixing frame (10) comprising an assembly of rigid base profiles (11), each base profile (11) comprising a first groove (16) constituting a receiving housing for a peripheral edge (2) of said canvas (1) and comprising an outer branch (12) and an inner branch (14), **characterized in that** the frame comprises in addition a clamping system (30) attached directly to each base profile (11), **in that** said clamping system (30) comprises holding profiles (31), each holding profile (31) comprising a first wing (32) and a second wing (33) which extend in parallel directions, the first wing (32) of the holding profile (31) being brought against the outer branch (12) of the base profile (11) and the second wing (33) of the holding profile (31) being brought against the inner branch (14) of the base profile (11), said clamping system (31) being adapted to be inserted under compressive constraint by bringing closer the first wing (32) and the second wing (33) between the outer branch (12) and the inner branch (14) of the base profile (11), and adapted to retain said peripheral edge (2) in said receiving housing when said canvas (1) is mounted, said clamping system (30) being removable and comprising at least one distinct and separate part of said base profiles (11) and said canvas (1).

11. Fixing frame according to claim 10, **characterized in that** said clamping system (30) comprises flexible holding profiles (31), at least one holding profile (31) being fitted onto each base profile (11), and **in that** said holding profile (31) comprises at least a first wing (32) inserted under stress in said receiving housing so that it cooperates with a fixed branch (12) of said base profile (11) and forms with it said clamping system (30).

12. Fixing frame according to claim 10, **characterized in that** said base profile (11) comprises a second longitudinal groove (17) extending in a direction parallel to that of the first groove (16), and **in that** said holding profile (31) comprises a first wing (32) and a second wing (33) extending in two directions parallel to each other, the first wing (32) cooperating with said first groove (16) to be able to clamp the canvas (3), and the second wing (33) being fitted into said second groove (17) of said base profile (11) to create a fixed and removable connection of said holding profile (17).

13. Fixing frame according to any one of claims 10 to 12, **characterized in that** said holding profile (31) has a V-shaped or U-shaped section.
